# EUROPÄISCHE PATENTSCHRIFT

(11) **EP 3 342 973 B1**
(45) Veröffentlichungstag und Bekanntmachung des Hinweises auf die Patenterteilung: **02.10.2019**
(21) Anmeldenummer: 17208042.6
(22) Anmeldetag: 18.12.2017
(51) Int. Cl.: E06B 7/16, E06B 3/48, E06B 3/50

(54) **SCHWENK- UND/ODER SCHIEBETÜRANLAGE**
PIVOTING AND/OR SLIDING DOOR ASSEMBLY
SYSTÈME DE PORTE PIVOTANTE ET/OU COULISSANTE

(30) Priorität: 03.01.2017 DE 102017100051
(43) Veröffentlichungstag der Anmeldung: 04.07.2018
(73) Patentinhaber: SCHÜCO International KG, 33609 Bielefeld (DE)
(72) Erfinder: FINKE, Monika, 32120 Hiddenhausen (DE)
(74) Vertreter: Dantz, Jan Henning

(56) Entgegenhaltungen:
- EP-A1- 1 826 348
- EP-A1- 2 322 063
- CH-A- 224 400

## Beschreibung

Die vorliegende Erfindung betrifft eine Schwenk- und/oder Schiebetüranlage eines Gebäudes gemäß dem Oberbegriff des Anspruchs 1.

Gattungsgemäße Schwenk- und/oder Schiebetüranlagen für Gebäude mit einem Führungsrahmen mit winklig, insbesondere rechtwinklig zueinander angeordneten Rahmenabschnitten, in denen jeweils wenigstens ein Türelement angeordnet ist, dienen insbesondere der Abgrenzung zweier winklig zueinander stehende Raumseiten eines Gebäuderaumes nach außen oder einem anderen Raum des Gebäudes, siehe die Patentschrift CH224400 sowie die EP 1826348 A1.

Zur Abdichtung der Türelemente mit dem Führungsrahmen sind dabei senkrecht zu einer Schwenkachse der Türelemente entlang des Führungsrahmens erstreckende Dichtleisten vorgesehen, die an einer den Türelementen zugewandten Innenseite eines Türanschlags des Führungsrahmens festgelegt sind.

Im Eckbereich zwischen den winklig zueinander angeordneten Rahmenabschnitten ist im geschlossenen Zustand der Schwenk- und/oder Schiebetüranlage ein an einem der Türelemente angebrachter Stulp vorgesehen.

Zur Öffnung dieses Eckbereichs muss dabei zunächst das an dem Stulp angrenzende Türelement durch Verschieben oder Verschwenken geöffnet werden. Im Anschluss daran kann das mit dem Stulp versehende Türelement nach innen verschwenkt werden. Ein Verschwenken nach innen bedeutet dabei, dass der Stulp zu Beginn der Schwenkbewegung ein Stück weit über den Rahmenabschnitt bewegt wird, in dem das zuvor wegbewegte Türelement geführt ist.

Problematisch bei dieser Öffnungs- bzw. Schließbewegung ist, dass die einer Stirnseite des Stulps zugewandte Dichtleiste nach einer Vielzahl von Öffnungs- und Schließbewegungen beschädigt oder dauerhaft eingedrückt wird, bedingt durch die Außeneckkante des Stulps, die bei der Öffnungs- und Schließbewegung des Türelements, an dem der Stulp befestigt ist, die Dichtleiste stets ein Stück weit eindrückt.

Aufgabe der vorliegenden Erfindung ist es, eine Schwenk- und/oder Schiebetüranlage eines Gebäudes bereitzustellen, bei der eine Beschädigung der Dichtleiste durch die Schwenkbewegung des Stulps vermieden wird.

Diese Aufgabe wird durch eine Schwenk- und/oder Schiebetüranlage eines Gebäudes mit den Merkmalen des Anspruchs 1 gelöst.

Die erfindungsgemäße Schwenk- und/oder Schiebetüranlage eines Gebäudes weist einen Führungsrahmen mit wenigstens zwei winklig, insbesondere rechtwinklig zueinander angeordneten Rahmenabschnitten auf. In einen ersten Rahmenabschnitt des Führungsrahmens ist ein erstes Türelement mit einem Stulp schwenkbar oder schwenk- und verschiebbar geführt. In einem zweiten Rahmenabschnitt des Führungsrahmens ist wenigstens ein zweites Türelement geführt, das in einem geschlossenen Zustand der Schwenk- und/oder Schiebetüranlage winklig zum ersten Türelement schwenk- und/oder verschiebbar geführt ist. An dem Führungsrahmen ist eine sich senkrecht zu einer Schwenkachse des ersten Türelements erstreckende Dichtleiste vorgesehen, die am Führungsrahmen festgelegt ist.

Erfindungsgemäß steht ein Teilstück der Dichtleiste, das im geschlossenen Zustand der Schwenk- und/oder Schiebetüranlage an einer dem zweiten Rahmenabschnitt zugewandten Stirnseite des Stulps anliegt, zu einem an dem ersten Rahmenabschnitt angrenzenden Ende hin zunehmend in Richtung der Schwenkachse vor. Ein im geschlossenen Zustand der Schwenk- und/oder Schiebetüranlage an der Dichtleiste anliegendes Teilstück der Stirnseite des Stulps ist dabei in Richtung des ersten Rahmenabschnitts zurückweichend in Richtung der Schwenkachse des ersten Türelements ausgebildet.

Durch die derartige Ausbildung des Teilstücks der Dichtleiste und des Teilstücks der Stirnseite des Stulps ist eine Schwenkbewegung des ersten Türelements derart ermöglicht, dass auch eine im geschlossenen Zustand der Schwenk- und/oder Schiebetüranlage in der durch die winklig zueinander angeordneten Rahmenabschnitte gebildeten Ecke positionierte Kante des Teilstück der Stirnseite des Stulps bei einer Öffnungs- oder Schließbewegung des ersten Türelements an dem Teilstück der Dichtleiste entlang verfahren wird, ohne diese so weit einzudrücken, dass eine Beschädigung der Dichtleiste droht.

Vorteilhafte Ausführungsvarianten der Erfindung sind Gegenstand der Unteransprüche.

Gemäß einer vorteilhaften Ausführungsvariante ist die Dichtleiste mehrteilig ausgebildet ist, wobei das Teilstück der Dichtleiste zu einem an dem ersten Rahmenabschnitt angrenzenden Ende hin zunehmend in Richtung der Schwenkachse des ersten Türelements vorstehend ausgebildet ist. Dies ermöglicht den Einsatz herkömmlicher Dichtleisten gleicher Dicke in einem Großteil des Führungsrahmens und damit den Einsatz üblicher Meterware einer solchen Dichtleiste, so dass lediglich die jeweiligen Eckbereiche der winklig zueinander angeordneten Rahmenabschnitte mit den wie oben beschriebenen Teilstücken der Dichtleiste zu bestücken sind.

An dem Führungsrahmen ist gemäß einer bevorzugten Ausführungsvariante ein Türanschlag angeformt. In diesem Türanschlag ist bevorzugt eine Aufnahmenut vorgesehen, in der das Dichtelement bevorzugt eingedrückt festgelegt ist. Dadurch ist eine einfach durchzuführende Fixierung des Dichtelements ermöglicht.

Gemäß einer weiteren vorteilhaften Ausführungsvariante ist ein Teilstück der Dichtleiste als den ersten Rahmenabschnitt und den zweiten Rahmenabschnitt miteinander verbindendes Eckstück ausgebildet. Dies ermöglicht in einfacher Weise eine ortsfeste Festlegung des Teilstücks der Dichtleiste.

Das Teilstück der Dichtleiste weist nach einer weiteren vorteilhaften Ausführungsvariante einen in der Aufnahmenut des Türanschlags aufnehmbaren Befestigungsfuß und eine sich zum Stulp hin erstreckende Dichtlippe auf, wobei die Dichtlippe sich in Richtung des ersten Rahmenabschnitts keilförmig verdickend ausgebildet ist und damit auch eine Abdichtung der Schwenk- und/oder Schiebetüranlage in geschlossenem Zustand mit wie oben beschriebenem angeschrägten Teilstück der Stirnseite des Stulps ermöglicht.

Nach einer alternativen Ausführungsvariante weist das Teilstück der Dichtlippe einen in der Aufnahmenut des Türanschlags aufnehmbaren Befestigungsfuß und eine sich zum Stulp hin erstreckende Dichtlippe auf, wobei sich zwischen dem Befestigungsfuß und der Dichtlippe ein in Richtung des ersten Rahmenabschnitts verdickendes keilförmiges Zwischenstück erstreckt.

Dieses keilförmige Zwischenstück besteht dabei vorzugsweise aus einem Material, das weniger elastisch ist als das Material der Dichtlippe und ermöglicht so eine vereinfachte Montage der Dichtleiste an dem jeweiligen Rahmenabschnitt.

Der an dem ersten Türelement festgelegte Stulp ist gemäß einer bevorzugten Ausführungsvariante derart ausgebildet, dass am voneinander beabstandeten im geschlossenen Zustand der Schwenk- und/oder Schiebetüranlage an den Rahmenabschnitten anliegenden Enden jeweilige Aufsätze befestigt sind, an denen die jeweiligen zurückweichend in Richtung der Schwenkachse des ersten Türelements ausgebildeten Teilstücke der Stirnseite des Stulps angeformt sind.

Dies ermöglicht den Einsatz eines an sich bekannten Stulps, bei dem lediglich die Enden in der oben beschriebenen besonderen Form ausgebildet sind.

Denkbar ist jedoch auch, den Stulp einstückig auszuführen und die Enden in der oben beschriebenen Weise entsprechend zu formen.

Das Teilstück des Stulps ist dabei bevorzugt als geradlinig spitzwinklige, abgestufte oder kreisbogensegmentförmige Anschlagkante ausgebildet.

Sämtliche Formgestaltungen der Anschlagkante ermöglichen ein beschädigungsfreies Vorbeigleiten dieses Teilstücks an den Dichtelementen.

Besonders bevorzugt ist der Biegeradius im Falle des kreisbogensegmentförmigen Teilstücks so ausgebildet, dass dieser dem Abstand der Anschlagkante zur Schwenkachse des ersten Türelements entspricht.

Nach einer weiteren bevorzugten Ausführungsvariante ist in einem geschlossenen Zustand der Schwenk- und/oder Schiebetüranlage die Stirnseite des Stulps parallel zur Erstreckungsrichtung des zweiten Rahmenabschnitts und eine dem ersten Rahmenabschnitt zugewandte Längsseite des Stulps parallel zur Erstreckungsrichtung des ersten Rahmenabschnitts ausgerichtet.

Nach einer nochmals weiteren Ausführungsvariante ist die Schwenk- und/oder Schiebetüranlage als Faltschiebeanlage ausgebildet ist, wobei im Bereich wenigstens eines der Rahmenabschnitte wenigstens zwei schwenkbar miteinander verbundene Türelemente angeordnet sind.

Nachfolgend werden bevorzugte Ausführungsbeispiele anhand der beiliegenden Zeichnungen näher erläutert. Es zeigen:
- Fig. 1: eine perspektivische Darstellung einer Ausführungsvariante einer erfindungsgemäßen hier als Faltschiebeanlage ausgebildeten Schwenk- und/oder Schiebetüranlage,
- Fig. 2: eine perspektivische Detailansicht der winklig aneinander liegenden Rahmenabschnitte mit leicht verschwenktem ersten Türelement,
- Fig. 3: eine perspektivische Darstellung des Eckbereichs der winklig zueinander angeordneten Rahmenabschnitte,
- Fig. 4: eine perspektivische Darstellung des Eckbereichs des Führungsrahmens sowie eines darüber als Explosionsdarstellung angeordneten Teilstücks der Dichtleiste und des Aufsatzes des Stulps,
- Fig. 5: eine perspektivische Darstellung des Eckabschnitts der winklig zueinander angeordneten Rahmenabschnitte und des Aufsatzes des Stulps und der Dichtleiste im montierten Zustand,
- Fig. 6: eine perspektivische Teilexplosionsdarstellung des Führungsrahmens, des Stulps und der Dichtleiste aus einer alternativen Perspektive,
- Fig. 7: eine perspektivische Darstellung des Stulps und des ersten und zweiten Türelements im geschlossenen Zustand und
- Fig. 8: eine schematische Draufsicht auf einen Ausschnitt der Schwenkund/oder Schiebetüranlage.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Schwenk- und/oder Schiebetüranlage, des Führungsrahmens, der Rahmenabschnitte, der Türelemente, des Stulps, der Dichtleiste und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Fig. 1 ist mit dem Bezugszeichen 1 insgesamt eine Ausführungsvariante einer Schwenk- und/oder Schiebetüranlage bezeichnet. Die in dieser Fig. 1 gezeigte Schwenk- und Schiebetüranlage 1 ist als sogenannter Faltschiebeanlage ausgebildet, mit mehreren schwenkbar miteinander verbundenen Türelementen 2, 9, 10, 3, 11, 12.

Die Schwenk- und/oder Schiebetüranlage 1, die insbesondere zur Abtrennung eines Teils eines Raumes eines Gebäudes nach außen oder auch zu einem anderen Raum innerhalb des Gebäudes dient, weist einen Führungsrahmen 4 mit wenigstens zwei winklig zueinander angeordneten Rahmenabschnitten 4a, 4b auf. Der Führungsrahmen 4 ist dabei in in einem Gebäude eingebauten Zustand ortsfest in einer oder mehrerer Gebäudewände eingebaut.

Die Rahmenabschnitte 4a, 4b sind in der in Fig. 1 gezeigten Ausführungsvariante rechtwinklig zueinander angeordnet, so dass die Schwenk- und/oder Schiebetüranlage 1 im Falle von als Glastürelemente ausgeführten Türelementen 2, 3, 9, 10, 11, 12 eine sogenannte Übereckverglasung bildet. Denkbar ist auch, mehr als zwei solcher Rahmenabschnitte vorzusehen, um beispielsweise eine u-förmige Übereckverglasung auszubilden.

Bei der in Fig.1 gezeigten bevorzugten Ausführungsvariante sind in einem ersten Rahmenabschnitt 4a insgesamt drei Türelemente 2, 9, 10 angeordnet, die in einer horizontalen Richtung x über jeweilige Gelenke 6 schwenkbar miteinander verbunden sind, so dass im vollständig geöffneten Zustand der Türelemente 2, 9, 10 des ersten Rahmenabschnitts 4a die drei miteinander verbundenen Türelemente 2, 9, 10 derart in dem Rahmenabschnitt 4a in Richtung x verschoben und verschwenkt sind, dass die Türelemente 2, 9 und 10 parallel zueinander ausgerichtet von einem vertikalen Außenpfosten 47 des Führungsrahmens 4 angeordnet sind und so die von dem Rahmenabschnitt 4a umrahmte Fläche als Durchgang freigeben.

Die Türelemente 2, 3, 9, 10, 11, 12 sind dabei bevorzugt als Glastürelemente ausgebildet mit einem jeweiligen Flügelrahmen 21, 31, 91, 101, 111, 121 und einem von diesen aufgenommenen Glasscheibe 22, 32, 92, 102, 112, 122. Denkbar ist aber auch, anstelle der Glasscheiben Platten aus einem anderen Material, insbesondere undurchsichtigem Material, einzusetzen.

Wie in Fig. 1 des Weiteren gezeigt ist, sind an den Türflügelrahmen jeweils Laufrollen 5 befestigt, die in dazu vorgesehenen Führungsbahnen 45 zumindest der unteren horizontal ausgerichteten Rahmenabschnitten 4a, 4b angeformt sind. Der Führungsrahmen 4 ist dabei bevorzugt als Hohlprofil ausgebildet, wobei die unteren, horizontal ausgerichteten Rahmenelemente der Rahmenabschnitte 4a, 4b sich in ihrem Hohlprofilaufbau durchaus unterscheiden können, insbesondere von den vertikal stehenden Außenpfosten 47 des Führungsrahmens 4.

Neben der in Fig. 1 gezeigten bevorzugten Ausführungsvariante einer solchen Schwenk- und/oder Schiebetüranlage 1 ist es auch denkbar, die Rahmenabschnitte 4a, 4b nicht rechtwinklig, sondern spitz- oder stumpfwinklig zueinander auszurichten.

Des Weiteren können in den jeweiligen Rahmenabschnitten 4a, 4b auch weniger als drei Türelemente 2, 3, 9, 10, 11, 12 angeordnet sein. So weist die Schwenk- und/oder Schiebetüranlage 1 wenigstens ein in dem ersten Rahmenabschnitt 4a des Führungsrahmens 4 schwenkbar oder schwenk- und verschiebbar geführtes erstes Türelement 2 mit einem Stulp 8 auf.

In einem an den ersten Rahmenabschnitt 4a winklig anschließenden zweiten Rahmenabschnitt 4b ist wenigstens ein in einem geschlossenen Zustand der Schwenk- und/oder Schiebetüranlage 1 winklig zum ersten Türelement 2 schwenk- und/oder verschiebbar geführtes zweites Türelement 3 angeordnet. Im geschlossenen Zustand der Türelemente 2, 3, 9, 10, 11, 12 schließt ein vertikaler Außenpfosten des Türflügelrahmens 31 dabei an eine vertikal ausgerichtete Seitenfläche des Stulps 8 an.

Um die Schwenk- und/oder Schiebetüranlage 1 zu öffnen, ist es erforderlich, zunächst das im zweiten Rahmenabschnitt 4b geführte, im geschlossenen Zustand am Stulp 8 anliegende zweite Türelement 3 vom Stulp 8 wegzubewegen. Dies kann durch ein Aufschwenken des Türelements 3 erfolgen, wie es in Fig. 1 dargestellt ist. Denkbar ist auch, im Falle der ausschließlichen Anordnung von Schiebetüren im zweiten Rahmenabschnitt 4b, das zweite Türelement 3 in Richtung y der Längserstreckung des zweiten Rahmenabschnitts 4b von dem Stulp 8 wegzuschieben.

Im Anschluss wird das erste Türelement 2 durch eine Schwenkbewegung, wie es in Fig. 1 angedeutet ist, geöffnet. Diese Öffnungsbewegung ist schematisch in Fig. 8 dargestellt.

Wie in Fig. 8 gezeigt, liegt eine vertikale Drehachse A des ersten Türelements 2 parallel versetzt zur an dem ersten Rahmenabschnitt 4a im geschlossenen Zustand anliegenden Seitenfläche des Stulps 8, so dass sich die im geschlossenen Zustand an dem ersten Rahmenabschnitt 4a anliegende Außenecke des Stulps 8 bei einer Schwenkbewegung in Richtung y der Längserstreckung des zweiten Rahmenabschnitts 4b zunächst ein Stück weit entgegen der Richtung x (Längserstreckung des ersten Rahmenabschnitts 4a) bewegt und im weiteren Verlauf sich dann von dem zweiten Rahmenabschnitt 4b entfernt.

Wie aus dem Stand der Technik bekannt, ist zur Abdichtung der Schwenk- und/oder Schiebetüranlage 1 an dem Führungsrahmen 4 eine Dichtleiste 7 vorgesehen, die in der Schließposition der Türelemente 2, 3, 9, 10, 11, 12 an den Türelementen 2, 3, 9, 10, 11, 12 anliegt. Eine solche Dichtleiste 7 erstreckt sich auch senkrecht zur Schwenkachse A des ersten Türelements 2 entlang des Führungsrahmens 4. Die Dichtleiste 7 ist dabei am Führungsrahmen 4 festgelegt.

Um eine Beschädigung oder Zerstörung eines Teilstücks der Dichtleiste 7 bei der Schwenkbewegung des ersten Türelements 2 zu verhindern, steht ein Teilstück 7b der Dichtleiste 7, welches im geschlossenen Zustand der Schwenk- und/oder Schiebetüranlage 1 an einem dem zweiten Rahmenabschnitt 4b zugewandten Teilstück 83 der Stirnseite 84 des Stulps 8 anliegt, zu einem an den ersten Rahmenabschnitt 4a angrenzenden Ende hin in Richtung der Schwenkachse A des ersten Türelements 2 zunehmend vor. Mit anderen Worten ist dieses entlang des zweiten Rahmenabschnitts 4b verlaufende Teilstück 7b der Dichtleiste 7 so angeordnet, dass die dem Stulp 8 zugewandte Fläche unmittelbar am Übergang zum ersten Rahmenabschnitt 4a in Richtung der Längserstreckung x des ersten Rahmenabschnitts 4a weiter vorsteht als in einem von der Außenkante des ersten Rahmenabschnitts 4a weiter beabstandeten Bereich.

Das Teilstück 7b der Dichtleiste 7 kann dabei zur Ecke der Außenfläche der winklig zueinander angeordneten Rahmenabschnitte 4a, 4b hin verdickt ausgebildet sein.

Denkbar ist auch, das Teilstück 7b der Dichtleiste 7 so zu positionieren, dass die Dichtleiste 7 nicht geradlinig in Erstreckungsrichtung y des zweiten Rahmenabschnitts 4b, sondern bei Eintritt in den Eckbereich schrägwinklig, insbesondere spitzwinklig, kreisbogensegmentförmig oder abgestuft zum Außenrand des ersten Rahmenabschnitts 4a hin ein Stück weit in Erstreckungsrichtung x des ersten Rahmenabschnitts 4a vorstehend positioniert ist.

Entsprechend ist ein im geschlossenen Zustand der Schwenk- und/oder Schiebetüranlage 1 einer Dichtleiste 7 anliegendes Teilstück 83 der Stirnleiste 84 des Stulps 8 in Richtung des ersten Rahmenabschnitts 4a zurückweichend in Richtung der Schwenkachse A des ersten Türelements 2 ausgebildet, wie es beispielhaft in Fig. 7 gezeigt ist.

Wie in den Fig. 4 und 6 gezeigt, ist die Dichtleiste 7 bevorzugt mehrteilig ausgebildet. Die Längserstreckung des Teilstücks 7b der Dichtleiste 7 ist dabei bevorzugt geringfügig größer als die Distanz zwischen der Seitenfläche 81 des Stulps 8 und einer zur Längserstreckung des ersten Rahmenabschnitts 4a parallelen Ebene, die durch die Schwenkachse A des ersten Türelements 2 verläuft.

Der zur Schwenkachse A des ersten Türelements 2 vorstehende Bereich des Teilstücks 7b der Dichtleiste 7 beginnt dabei vorzugsweise an einem Schnittpunkt zu der eben beschriebenen Parallelebene durch die Schwenkachse A des ersten Türelements 2.

Wie in den Figuren 2 bis 5 gezeigt ist, ist an dem Führungsrahmen 4 bevorzugt ein Türanschlag 42 angeformt, der als Erhöhung der vertikalen Außenwand des als Hohlprofil 41 ausgebildeten Führungsrahmens 4 ausgebildet ist.

Wie in Fig. 4 des Weiteren gezeigt ist, ist die Dichtleiste 7 dabei in einer an der Innenseite 43 des Türanschlags 42 des Führungsrahmens 4 angeformten Aufnahmenut 44 eingedrückt festgelegt.

Das Teilstück 7 der Dichtleiste 7 ist bevorzugt als den ersten Rahmenabschnitt 4a und den zweiten Rahmenabschnitt 4b miteinander verbindendes Eckstück ausgebildet.

Wie in Fig. 4 des Weiteren gezeigt ist, weist das Teilstück 7b der Dichtleiste 7 einen in der Aufnahmenut 44 aufnehmbaren Befestigungsfuß 71 und eine sich zum Stulp 8 hin erstreckende Dichtlippe 72 auf. Die Dichtlippe 72 ist dabei in Richtung des ersten Rahmenabschnitts 4a keilförmig verdickend ausgebildet. Bei der in Fig. 4 gezeigten Ausführungsvariante des Teilstücks 7b erstreckt sich zwischen dem Befestigungsfuß 71 und der Dichtlippe 72 ein in Richtung des ersten Rahmenabschnitts 4a verdickendes keilförmiges Zwischenstück 73.

Dieses keilförmige Zwischenstück 73 besteht dabei vorzugsweise aus einem Material, das weniger elastisch ist als das Material der Dichtlippe 72. Als Material für die Dichtlippe 72 kommen insbesondere elastische Materialien wie Gummimischungen, Silikone oder dergleichen infrage. Das Material des Zwischenstücks 73 kann dabei insbesondere ein biegeelastischer Kunststoff sein.

Neben der Festlegung der Dichtleiste 7 in der Aufnahmenut 44 an der Innenseite 43 des Türanschlags 42 des Führungsrahmens 4 ist es auch denkbar, die Dichtleiste 7 in einer Nut 46 einzusetzen, die aus einem waagerechten Steg des Hohlprofils 41 vertikal nach oben offen angeformt ist.

Diese Nut 46 ist dabei beispielsweise unmittelbar benachbart zur Führungsbahn 45 angeformt, die der Führung der Laufrollen 5 der Türelemente 2, 3, 9, 10, 11, 12 dient.

Wie in den Figuren 4 bis 7 gezeigt, sind an voneinander beabstandeten, im geschlossenen Zustand der Schwenk- und/oder Schiebetüranlage 1 an den Rahmenabschnitten 4a, 4b anliegenden Enden des Stulps 8 jeweilige Aufsätze 82 befestigt, an denen die jeweiligen zurückweichend in Richtung der Schwenkachse A des ersten Türelements 2 ausgebildeten Teilstücke 83 der Stirnseite 84 des Stulps 8 angeformt sind.

Ein solcher an einer Unterseite des Stulps 8 anzubringender Aufsatz 82 ist in den Figuren 4 bis 7 gezeigt. Der im Wesentlichen plattenförmige Aufsatz 82 ist bevorzugt an dem vorzugsweise als Hohlprofilpfosten 81 ausgebildeten Stulp 8 verschraubt und/oder klemmend gehalten.

Die dem zweiten Rahmenabschnitt 4b zugewandte Außenkante des Aufsatzes 82 ist dabei als Teilstück 83 der Stirnseite 84 des Stulps 8 bezeichnet. In der in den Figuren 4 bis 7 gezeigten Ausführungsvariante ist dieses Teilstück 83 als geradlinig spitzwinklige Anschlagkante ausgebildet.

Denkbar ist aber auch, wie auch weiter oben ausgeführt, dieses Teilstück 83 als kaskadig oder abgestufte oder kreisbogensegmentförmige Anschlagkante auszubilden.

Im Falle einer kreisbogensegmentförmigen Ausbildung des Teilstücks 83 entspricht der Biegeradius dieses kreisbogensegmentförmigen Teilstücks 83 bevorzugt dem Abstand R der Anschlagkante zur Schwenkachse A des ersten Türelements 2.

Dadurch fährt diese Anschlagkante beim Öffnen oder Schließen des ersten Türelements 2 an dem entsprechend geformten Teilstück 7b der Dichtleiste 7 entlang, ohne die Dichtleiste 7 einzudrücken und dadurch zu beschädigen.

Der Hohlprofilpfosten 81 des Stulps 8 ist bevorzugt so ausgebildet, dass in einem geschlossenen Zustand der Schwenk- und/oder Schiebetüranlage 1 die Stirnseite 84 des Stulps 8 parallel zur Erstreckungsrichtung y des zweiten Rahmenabschnitt 4b und eine dem ersten Rahmenabschnitt 4a zugewandte Längsseite 85 des Stulps 8 parallel zur Erstreckungsrichtung x des ersten Rahmenabschnitts 4a ausgerichtet ist.

Im gezeigten Ausführungsbeispiel sind dementsprechend die Längsseiten 85 des Stulps 8 und die Stirnseite 84 des Stulps 8 rechtwinklig zueinander ausgerichtet.

### Bezugszeichenliste

- 1: Schwenk- und/oder Schiebetüranlage
- 2: erstes Türelement
- 21: Flügelrahmen
- 22: Glasscheibe
- 3: zweites Türelement
- 31: Türflügelrahmen
- 32: Glasscheibe

- 4: Führungsrahmen
- 4a: Rahmenabschnitt
- 4b: Rahmenabschnitt
- 41: Hohlprofil
- 42: Türanschlag
- 43: Innenseite
- 44: Aufnahmenut
- 45: Führungsbahn
- 46: Aufnahmenut
- 47: Außenpfosten

- 5: Laufrolle
- 6: Gelenk

- 7: Dichtleiste
- 7a: Teilstück
- 7b: Teilstück
- 71: Befestigungsfuß
- 72: Dichtlippe
- 73: Zwischenstück

- 8: Stulp
- 81: Hohlprofilpfosten
- 82: Aufsatz
- 83: Teilstück
- 84: Stirnseite
- 85: Längsseite

- 9: Türelement
- 91: Flügelrahmen
- 92: Glasscheibe
- 10: Türelement
- 101: Flügelrahmen
- 102: Glasscheibe
- 11: Türelement
- 111: Flügelrahmen
- 112: Glasscheibe
- 12: Türelement
- 121: Flügelrahmen
- 122: Glasscheibe
- 13: Türdrücker

- A: Drehachse
- R: Abstand Drehachse - Anschlagkante
- K: Schwenkkreis der Stulpecke

## Patentansprüche

1. Schwenk- und/oder Schiebetüranlage (1) eines Gebäudes, aufweisend
- einen Führungsrahmen (4) mit wenigstens zwei winklig, insbesondere rechtwinklig zueinander angeordneten Rahmenabschnitten (4a, 4b),
- ein in einem ersten Rahmenabschnitt (4a) des Führungsrahmens (4) schwenkbar oder schwenk- und verschiebbar geführtes erstes Türelement (2) mit einem Stulp (8),
- wenigstens ein in einem geschlossenen Zustand der Schwenk- und/oder Schiebetüranlage (1) winklig zum ersten Türelement (2) schwenk- und/oder verschiebbar in einem zweiten Rahmenabschnitt (4b) des Führungsrahmens (4) geführtes zweites Türelement (3),
- eine sich senkrecht zu einer Schwenkachse (A) des ersten Türelements (2) entlang des Führungsrahmens (4) erstreckende Dichtleiste (7), die am Führungsrahmen (4) festgelegt ist,
**dadurch gekennzeichnet, dass**
- ein Teilstück (7b) der Dichtleiste (7), das im geschlossenen Zustand der Schwenk- und/oder Schiebetüranlage (1) an einem dem zweiten Rahmenabschnitt (4b) zugewandten Teilstück (83) der Stirnseite (84) des Stulps (8) anliegt, zu einem an den ersten Rahmenabschnitt (4a) angrenzenden Ende hin in Richtung der Schwenkachse (A) des ersten Türelements (2) zunehmend vorsteht und
- ein im geschlossenen Zustand der Schwenk- und/oder Schiebetüranlage (1) an der Dichtleiste (7) anliegendes Teilstück (83) der Stirnseite (84) des Stulps (8) in Richtung des ersten Rahmenabschnitts (4a) zurückweichend in Richtung der Schwenkachse (A) des ersten Türelements (2) ausgebildet ist.

2. Schwenk- und/oder Schiebetüranlage (1) nach Anspruch 1, **dadurch gekennzeichnet, dass** die Dichtleiste (7) mehrteilig ausgebildet ist, wobei das Teilstück (7b) der Dichtleiste (7) zu einem an den ersten Rahmenabschnitt (4a) angrenzenden Ende hin zunehmend in Richtung der Schwenkachse (A) des ersten Türelements (2) vorstehend ausgebildet ist.

3. Schwenk- und/oder Schiebetüranlage (1) nach Anspruch 1 oder 2, **dadurch gekennzeichnet, dass** an dem Führungsrahmen (4) ein Türanschlag (42) angeformt ist.

4. Schwenk- und/oder Schiebetüranlage (1) nach Anspruch 3, **dadurch gekennzeichnet, dass** das Dichtelement (7) in einer an der Innenseite (43) des Türanschlags (42) des Führungsrahmens (4) angeformten Aufnahmenut (44) eingedrückt festgelegt ist.

5. Schwenk- und/oder Schiebetüranlage (1) nach einem der vorhergehenden Ansprüche, **dadurch gekennzeichnet, dass** das Teilstück (7b) der Dichtleiste (7) als den ersten Rahmenabschnitt (4a) und den zweiten Rahmenabschnitt (4b) miteinander verbindendes Eckstück ausgebildet ist.

6. Schwenk- und/oder Schiebetüranlage (1) nach Anspruch 4, **dadurch gekennzeichnet, dass** das Teilstück (7b) der Dichtleiste (7) einen in der Aufnahmenut (44) des Türanschlags (42) aufnehmbaren Befestigungsfuß (71) und eine sich zum Stulp (8) hin erstreckende Dichtlippe (72) aufweist, wobei die Dichtlippe (72) sich in Richtung des ersten Rahmenabschnitts (4a) keilförmig verdickend ausgebildet ist.

7. Schwenk- und/oder Schiebetüranlage (1) nach Anspruch 4, **dadurch gekennzeichnet, dass** das Teilstück (7b) der Dichtleiste (7) einen in der Aufnahmenut (44) des Türanschlags (42) aufnehmbaren Befestigungsfuß (71) und eine sich zum Stulp (8) hin erstreckende Dichtlippe (72) aufweist, wobei sich zwischen dem Befestigungsfuß (71) und der Dichtlippe (72) ein in Richtung des ersten Rahmenabschnitts (4a) verdickendes keilförmiges Zwischenstück (73) erstreckt.

8. Schwenk- und/oder Schiebetüranlage (1) nach Anspruch 7, **dadurch gekennzeichnet, dass** das Material des Zwischenstücks (73) weniger elastisch als das Material der Dichtlippe (72) ist.

9. Schwenk- und/oder Schiebetüranlage (1) nach einem der vorhergehenden Ansprüche, **dadurch gekennzeichnet, dass** an voneinander beabstandeten, im geschlossenen Zustand der Schwenk- und/oder Schiebetüranlage (1) an den Rahmenabschnitten (4a, 4b) anliegenden Enden des Stulps (8) jeweilige Aufsätze (82) befestigt sind, an denen die jeweiligen zurückweichend in Richtung der Schwenkachse (A) des ersten Türelements (2) ausgebildeten Teilstücke (83) der Stirnseite (84) des Stulps (8) angeformt sind.

10. Schwenk- und/oder Schiebetüranlage (1) nach einem der vorhergehenden Ansprüche, **dadurch gekennzeichnet, dass** das Teilstück (83) als geradlinig spitzwinklige, abgestufte oder kreisbogensegmentförmige Anschlagkante ausgebildet ist.

11. Schwenk- und/oder Schiebetüranlage (1) nach Anspruch 10, **dadurch gekennzeichnet, dass** der Biegeradius des kreisbogensegmentförmigen Teilstücks (83) dem Abstand (R) der Anschlagkante zur Schwenkachse (A) des ersten Türelements (2) entspricht.

12. Schwenk- und/oder Schiebetüranlage (1) nach einem der vorhergehenden Ansprüche, **dadurch gekennzeichnet, dass** in einem geschlossenen Zustand der Schwenk- und/oder Schiebetüranlage (1) die Stirnseite (84) des Stulps (8) parallel zur Erstreckungsrichtung (y) des zweiten Rahmenabschnitts (4b) und eine dem ersten Rahmenabschnitt (4a) zugewandte Längsseite (85) des Stulps (8) parallel zur Erstreckungsrichtung (x) des ersten Rahmenabschnitts (4a) ausgerichtet ist.

13. Schwenk- und/oder Schiebetüranlage (1) nach einem der vorhergehenden Ansprüche, **dadurch gekennzeichnet, dass** die Schwenk- und/oder Schiebetüranlage (1) als Faltschiebeanlage ausgebildet ist, wobei im Bereich wenigstens eines der Rahmenabschnitte (4a, 4b) wenigstens zwei schwenkbar miteinander verbundene Türelemente (2, 9, 10, 3, 11, 12) angeordnet sind.

## Claims

1. A pivoting and/or sliding door system (1) of a building, comprising
- a guide frame (4) having at least two frame sections (4a, 4b) arranged at an angle, in particular a right angle in relation to one another,
- a first door element (2), which is guided so it is pivotable or pivotable and displaceable in a first frame section (4a) of the guide frame (4), having a stile (8),
- at least one second door element (3), which is guided so it is pivotable and/or displaceable at an angle in relation to the first door element (2) in a second frame section (4b) of the guide frame (4) in a closed state of the pivoting and/or sliding door system (1),
- a sealing strip (7), which extends perpendicularly in relation to a pivot axis (A) of the first door element (2) along the guide frame (4) and is fixed on the guide frame (4),
**characterized in that**
- a part (7b) of the sealing strip (7), which presses against a part (83) of the end face (84) of the stile (8) facing toward the second frame section (4b) in the closed state of the pivot and/or sliding door system (1), protrudes increasingly toward an end adjoining the first frame section (4a) in the direction of the pivot axis (A) of the first door element (2) and
- a part (83) of the end face (84) of the stile (8), which presses against the sealing strip (7) in the closed state of the pivot and/or sliding door system (1), is formed receding in the direction of the pivot axis (A) of the first door element (2) in the direction of the first frame section (4a).

2. The pivoting and/or sliding door system (1) according to Claim 1, **characterized in that** the sealing strip (7) is formed in multiple parts, wherein the part (7b) of the sealing strip (7) is formed increasingly protruding in the direction of the pivot axis (A) of the first door element (2) toward an end adjoining the first frame section (4a).

3. The pivoting and/or sliding door system (1) according to Claim 1 or 2, **characterized in that** a door stop (42) is formed on the guide frame (4).

4. The pivoting and/or sliding door system (1) according to Claim 3, **characterized in that** the sealing element (7) is secured pressed into a receptacle groove (44) formed on the inner side (43) of the door stop (42) of the guide frame (4).

5. The pivoting and/or sliding door system (1) according to any one of the preceding claims, **characterized in that** the part (7b) of the sealing strip (7) is formed as a corner part connecting the first frame section (4a) and the second frame section (4b) to one another.

6. The pivoting and/or sliding door system (1) according to Claim 4, **characterized in that** the part (7b) of the sealing strip (7) comprises a fastening base (71) receivable in the receptacle groove (44) of the door stop (42) and a sealing lip (72) extending toward the stile (8), wherein the sealing lip (72) is formed thickened in a wedge shape in the direction of the first frame section (4a).

7. The pivoting and/or sliding door system (1) according to Claim 4, **characterized in that** the part (7b) of the sealing strip (7) comprises a fastening base (71) receivable in the receptacle groove (44) of the door stop (42) and a sealing lip (72) extending toward the stile (8), wherein a spacer (73) thickened in a wedge shape in the direction of the first frame section (4a) extends between the fastening base (71) and the sealing lip (73).

8. The pivoting and/or sliding door system (1) according to Claim 7, **characterized in that** the material of the spacer (73) is less elastic than the material of the sealing lip (72).

9. The pivoting and/or sliding door system (1) according to any one of the preceding claims, **characterized in that** respective attachments (82), on which the respective parts (83) of the end face (84) of the stile (8) formed receding in the direction of the pivot axis (A) of the first door element (2) are formed, are fastened on ends of the stile (8) spaced apart from one another and pressing against the frame sections (4a, 4b) in the closed state of the pivoting and/or sliding door system (1).

10. The pivoting and/or sliding door system (1) according to any one of the preceding claims, **characterized in that** the part (83) is formed as a linear stop edge, which is at an acute angle, is stepped, or is in the form of a circular arc segment.

11. The pivoting and/or sliding door system (1) according to Claim 10, **characterized in that** the bending radius of the part (83) in the form of a circular arc segment corresponds to the distance (R) of the stop edge from the pivot axis (A) of the first door element (2).

12. The pivoting and/or sliding door system (1) according to any one of the preceding claims, **characterized in that**, in a closed state of the pivoting and/or sliding door system (1), the end face (84) of the stile (8) is aligned parallel to the extension direction (y) of the second frame section (4b) and a long side (85) of the stile (8) facing toward the first frame section (4a) is aligned parallel to the extension direction (x) of the first frame section (4a).

13. The pivoting and/or sliding door system (1) according to any one of the preceding claims, **characterized in that** the pivoting and/or sliding door system (1) is designed as a folding-sliding system, wherein at least two door elements (2, 9, 10, 3, 11, 12) connected to one another so they are pivotable are arranged in the region of at least one of the frame sections (4a, 4b).

## Revendications

1. Système de porte pivotante et/ou coulissante (1) d'un bâtiment, présentant
- un cadre de guidage (4) comportant au moins deux sections de cadre (4a, 4b) disposées en angle, en particulier à angle droit l'une par rapport à l'autre,
- un premier élément de porte (2) comportant une têtière (8) et guidé de manière pivotante ou pivotante et coulissante dans une première section de cadre (4a) du cadre de guidage (4),
- au moins un deuxième élément de porte (3) qui, dans un état fermé du système de porte pivotante et/ou coulissante (1), est guidé de manière pivotante et/ou coulissante, en angle par rapport au premier élément de porte (2), dans une deuxième section de cadre (4b) du cadre de guidage (4),
- une baguette d'étanchéité (7) qui s'étend perpendiculairement à un axe de pivotement (A) du premier élément de porte (2) le long du cadre de guidage (4) et qui est fixée au cadre de guidage (4),
**caractérisé en ce que**
- une partie (7b) de la baguette d'étanchéité (7) qui, dans l'état fermé du système de porte pivotante et/ou coulissante (1), s'appuie contre une partie (83) de la face frontale (84) de la têtière (8) tournée vers la deuxième section de cadre (4b), fait saillie de manière croissante dans la direction de l'axe de pivotement (A) du premier élément de porte (2) vers une extrémité adjacente à la première section de cadre (4a) et
- une partie (83) de la face frontale (84) de la têtière (8) qui, dans l'état fermé du système de porte pivotante et/ou coulissante (1), s'appuie contre la baguette d'étanchéité (7), est réalisée de manière à se rétracter en direction de la première section de cadre (4a) dans la direction de l'axe de pivotement (A) du premier élément de porte (2).

2. Système de porte pivotante et/ou coulissante (1) selon la revendication 1, **caractérisée en ce que** la baguette d'étanchéité (7) est réalisée en plusieurs parties, la partie (7b) de la baguette d'étanchéité (7) étant réalisée de façon à faire saillie de manière croissante dans la direction de l'axe de pivotement (A) du premier élément de porte (2) vers une extrémité adjacente à la première section de cadre (4a).

3. Système de porte pivotante et/ou coulissante (1) selon la revendication 1 ou 2, **caractérisé en ce qu'**une butée de porte (42) est formée sur le cadre de guidage (4).

4. Système de porte pivotante et/ou coulissante (1) selon la revendication 3, **caractérisé en ce que** l'élément d'étanchéité (7) est fixé en étant enfoncé dans une rainure de réception (44) formée du côté intérieur (43) de la butée de porte (42) du cadre de guidage (4).

5. Système de porte pivotante et/ou coulissante (1) selon l'une des revendications précédentes, **caractérisé en ce que** la partie (7b) de la baguette d'étanchéité (7) est réalisée sous la forme d'une pièce d'angle reliant la première section de cadre (4a) et la deuxième section de cadre (4b) entre elles.

6. Système de porte pivotante et/ou coulissante (1) selon la revendication 4, **caractérisé en ce que** la partie (7b) de la baguette d'étanchéité (7) présente un pied de fixation (71) qui peut être logé dans la rainure de réception (44) de la butée de porte (42) et une lèvre d'étanchéité (72) qui s'étend vers la têtière (8), la lèvre d'étanchéité (72) étant réalisée de manière à s'épaissir en forme de coin en direction de la première section de cadre (4a).

7. Système de porte pivotante et/ou coulissante (1) selon la revendication 4, **caractérisé en ce que** la partie (7b) de la baguette d'étanchéité (7) présente un pied de fixation (71) qui peut être logé dans la rainure de réception (44) de la butée de porte (42) et une lèvre d'étanchéité (72) qui s'étend vers la têtière (8), une pièce intermédiaire (73) qui s'épaissit en forme de coin s'étendant en direction de la première section de cadre (4a) entre le pied de fixation (71) et la lèvre d'étanchéité (72).

8. Système de porte pivotante et/ou coulissante (1) selon la revendication 7, **caractérisé en ce que** le matériau de la pièce intermédiaire (73) est moins élastique que le matériau de la lèvre d'étanchéité (72).

9. Système de porte pivotante et/ou coulissante (1) selon l'une des revendications précédentes, **caractérisé en ce qu'**à des extrémités espacées l'une de l'autre de la têtière (8) qui, dans l'état fermé du système de porte pivotante et/ou coulissante (1), s'appuient contre les sections de cadre (4a, 4b), sont fixés des éléments rapportés respectifs (82) sur lesquels sont formées les parties respectives (83) de la face frontale (84) de la têtière (8) qui sont réalisées de manière à se rétracter en direction de l'axe de pivotement (A) du premier élément de porte (2) .

10. Système de porte pivotante et/ou coulissante (1) selon l'une des revendications précédentes, **caractérisé en ce que** la partie (83) est réalisé sous la forme d'une arête de butée à angle aigu rectiligne, étagée ou en forme de segment d'arc de cercle.

11. Système de porte pivotante et/ou coulissante (1) selon la revendication 10, **caractérisé en ce que** le rayon de courbure de la partie (83) en forme de segment d'arc de cercle correspond à la distance (R) entre l'arête de butée et l'axe de pivotement (A) du premier élément de porte (2).

12. Système de porte pivotante et/ou coulissante (1) selon l'une des revendications précédentes, **caractérisé en ce que**, dans un état fermé du système de porte pivotante et/ou coulissante (1), la face frontale (84) de la têtière (8) est orientée parallèlement à la direction d'extension (y) de la deuxième section de cadre (4b) et un côté longitudinal (85) de la têtière (8) tourné vers la première section de cadre (4a) parallèlement à la direction d'extension (x) de la première section de cadre (4a) .

13. Système de porte pivotante et/ou coulissante (1) selon l'une des revendications précédentes, **caractérisé en ce que** le système de porte pivotante et/ou coulissante (1) est réalisé sous la forme d'un système coulissant en accordéon, au moins deux éléments de porte (2, 9, 10, 3, 11, 12) reliés entre eux de manière pivotante étant disposés dans la zone d'au moins une des sections de cadre (4a, 4b).
